# EUROPÄISCHE PATENTSCHRIFT

(11) **EP 2 684 179 B1**
(45) Veröffentlichungstag und Bekanntmachung des Hinweises auf die Patenterteilung: **08.07.2015**
(21) Anmeldenummer: 12727235.9
(22) Anmeldetag: 09.03.2012
(51) Int. Cl.: E05B 65/00, E05C 3/12, E05B 15/04, E05B 47/00, G08B 29/04

(54) **DIEBSTAHLSICHERUNG FÜR WECHSELSPRECHANLAGEN**
ANTI-THEFT DEVICE FOR INTERCOM SYSTEMS
SYSTÈME ANTIVOL POUR INTERPHONES

(30) Priorität: 10.03.2011 DE 102011013525; 14.03.2011 DE 102011014013
(43) Veröffentlichungstag der Anmeldung: 15.01.2014
(73) Patentinhaber: Mobotix AG, 67722 Winnweiler (DE)
(72) Erfinder: HINKEL, Ralf, 67724 Höringen (DE); TIEMANN, Dirk, 67294 Orbis (DE)
(74) Vertreter: Vossius & Partner Patentanwälte Rechtsanwälte mbB
(86) Internationale Anmeldenummer: PCT/DE2012/000241
(87) Internationale Veröffentlichungsnummer: WO 2012/119594

(56) Entgegenhaltungen:
- EP-A2- 1 089 249
- EP-A2- 1 870 286
- WO-A2-2006/114618
- FR-A1- 2 955 346

## Beschreibung

Die vorliegende Erfindung betrifft das oberbegrifflich Beanspruchte und bezieht sich somit auf die Sicherung von Module aufweisenden Klingelanlagen.

Klingelanlagen werden an Haustüren, Zugangssperren und dergl. verwendet; vorliegend gleichbedeutend, werden sie auch als Wechselsprechanlagen oder Zutrittskontrollanlagen bezeichnet. Je nach Objekt, an dem die Klingelanlage verwendet wird, wird der Benutzer die Realisierung unterschiedlicher Funktionen fordern, um seinen spezifischen Anforderungen zu genügen. So wird beispielsweise von Benutzern gefordert, dass neben einer reinen Klingelfunktion, über die gegebenenfalls auch mehrere Parteien separat und unabhängig voneinander von einer Zutritt suchenden Person erreicht werden können, eine Gegensprechfunktion realisiert wird, ein Videobild aufgenommen und übertragen wird oder eine vorzugsweise hinterleuchtete Hausnummer dargestellt wird.

Um diesen variierenden Forderungen zu genügen, ist es bekannt, unterschiedlich große Rahmen bereitzustellen, in welche zur Realisierung der gewünschten Funktionen unterschiedliche Module eingesetzt werden können. Genannt seien hier unter anderem Kameramodule, Gegensprechmodule, Einzelklingelmodule, Symbolanzeigemodule, Multiklingelmodule, Ziffernblockmodule, Sicherheitszugangsmodule sowie Module, die mehrere der erwähnten Funktionen kombinieren.

Als Klingelanlage werden Anlagen dabei vorliegend insbesondere schon dann verstanden, wenn sie keine eigentliche Klingeltasten besitzen, aber zumindest eine der erwähnten Funktionen realisieren.

Während durch diese Verwendung von im Rahmen einsetzbaren Modulen Herstellungs- und Lagerkosten signifikant gesenkt werden, können Probleme dann auftreten, wenn die Klingelanlage an einem Objekt in einer Diebstahl- oder Vandalismusgefährdeten Gegend montiert ist oder Sabotageakte nicht ausgeschlossen werden können. In einem solchen Fall besteht die Gefahr, dass die Module aus dem Rahmen genommen und funktionsunfähig wieder eingesetzt oder geklaut werden.

Prinzipiell wäre zwar möglich, die Module nach Einsetzen zum Beispiel durch Einrasten dauerhaft und unlösbar mit dem Rahmen zu verbinden, um Diebstahl und Sabotage zu verhindern. Eine solche dauerhafte Verbindung birgt aber wiederum Probleme, wenn die Module ausgetauscht werden müssen etwa wegen Defekt oder weil sich die Funktions-Anforderungen des Benutzers geändert haben.

Deswegen ist bereits vorgeschlagen worden, einen Rastmechanisums vorzusehen, der die einzelnen Module mit beweglichen Rastnasen am Rahmen fixiert. Die Bewegung der Rastnasen gibt dann die Module wieder frei und wird bei handelsüblichen Rahmen durch Erregung eines monostabilen elektromagnetischen Aktors bewirkt, in dessen stabiler Lage die Module verriegelt sind.

Dies erleichtert den späteren Austausch von Modulen, erweist sich aber insbesondere bei der anfänglichen Installation als umständlich, weil die Module gerade bei der Installation typisch zunächst zur Kontrolle des Anschlusses, zur Abstimmung der Modulanordnungen im Rahmen usw. noch wiederholt aus dem Rahmen genommen und wieder eingesetzt werden müssen.

Aus der WO 2006/11461 ist ein Klingelmodul bekannt, das aus zwei miteinander verbundenen Kunststoffteilen gebildet ist, die durch an ihren Rändern vorgesehene Verschlussglieder miteinander verbunden und mit einem Verriegelungsmittel verriegelt sind.

Es wäre wünschenswert, eine Klingelanlage angeben zu können, die bei geringen Kosten trotz einfacher Montage eine hohe Sicherheit gewährleistet.

Die Aufgabe der vorliegenden Erfindung besteht darin, Neues für die gewerbliche Anwendung bereitzustellen.

Die Lösung dieser Aufgabe wird in unabhängiger Form beansprucht. Bevorzugte Ausführungsformen finden sich in den Unteransprüchen.

In einem Grundgedanken der vorliegenden Erfindung wird demgemäß vorgeschlagen, einen Modulrahmen für Klingelanlagenmodule mit einem Modulverriegelungsmittel zur Verriegelung einzusetzender Module am Rahmen und einem Verriegelungsaufhebungsmittel zur Verriegelungsaufhebung während einer Aktorerregung so auszubilden, dass das Verriegelungsaufhebungsmittel weiter eine wahlweise aktivierbare mechanische und aktorunabhängige Dauerriegelhemmung besitzt.

Es muß damit also nicht mehr für jede bei der Montage oder bei einem Test erforderliche Entnahme eines Moduls der Aktor erregt werden, was insbesondere bei noch fehlender Stromversorgung lästig ist, sondern es kann durch eine einfache mechanische Hemmung zunächst eine durch eine Verriegelung unbeeinflusste Montage zugelassen werden und erst nach deren Beendigung die mechanische Riegelhemmung aufgehoben werden. Dieses Verfahren erleichtert die Montage erheblich.

Es ist bevorzugt, wenn der Modulrahmen so ausgebildet ist, dass die Verriegelungsaufhebemittel ein linear bewegliches Element umfasst, das Abhängig von der Verschiebeposition mit dem Modulverriegelungsmittel in verriegelungsaufhebenden Eingriff tritt, wobei die Verriegelungsmittel insbesondere schwenkbare Elemente umfassen und die Schwenklage im Ansprechen auf die eingenommene Linearposition bestimmbar ist.

Damit erfordert die Erfindung gegenüber Anordnungen im Stand der Technik nur geringe Modifikationen am Rahmen, was wiederum dazu führt, dass der Modulrahmen der vorliegenden Erfindung mit einer Vielzahl bereits vorhandener, herkömmlicher Module einsetzbar ist.

Es ist dann weiter bevorzugt, wenn das Verriegelungsaufhebemittel ein drehbares Element umfasst, das in wenigstens einer Drehstellung das linear bewegliche Element zur Dauerriegelhemmung in eine erste Linearposition drängt und das in wenigstens einer zweiten Drehstellung eine Bewegung des linear beweglichen Elements in eine Verriegelungsposition erlaubt, insbesondere derart, dass der erregbare Aktor das linear bewegliche Element aus dieser Verriegelungsposition heraus bewegen kann.

Sofern ein Drehelement vorgesehen ist, um eine Dauerriegelhemmung mechanisch zu erreichen, ist dieses bevorzugt von der Oberseite aus bedienbar.

Es ist bevorzugt, wenn die Modulverriegelungsmittel für wenigstens ein Modul verdeckt im Rahmen angeordnet sind; dies kann etwa durch Aufnahme der zugehörigen Elemente in im Gebrauch zwischen Rahmen und Wand gebildeten Hohlräumen geschehen. Die Rahmen werden typisch schon aus optischen Gründen und aus Gründen der Stabilität eine bestimmte Größe, insbesondere Breite der Ränder aufweisen und zugleich aus Kosten- und Fertigungsgründen nicht vollmassiv gebildet sein. Daher ist es ohne weiteres möglich, die Verriegelungsmittel hier anzuordnen. Es braucht dann lediglich gegebenenfalls das mechanisch betätigte Element für die Dauerriegelhemmung von der Oberseite des Rahmens her bedienbar sein; der dafür erforderliche Platzbedarf ist aber gering, so dass dieses mechanisch betätigte Element wiederum im Gebrauch von einem nach Freigabe der Sperrwirkung einsetzbaren Modul verdeckt werden kann.

Es ist möglich und bevorzugt, wenn das Verriegelungsaufhebungsmittel für alle im Rahmen anzuordnenden Module wirkt. Dies ist vor allem dann ohne weiteres möglich, wenn die Verriegelungsaufhebungsmittel in einem Rahmensteg zwischen zwei Modulen angeordnet werden und die Module von der Rahmenkante her gesperrt werden. Die Verriegelungsaufhebungsmittel können dann eine Bewegung eines linear positionierbaren Elementes auf die Rahmenkante zu und von dieser weg erzeugen; mit einem Kraftübertragungsstreifen, der entlang der Rahmenkante und damit entlang den an der Rahmenkante angeordneten Verriegelungen der einzelnen Module läuft, kann dann durch die Bewegung des linear positionierbaren Elementes die Verriegelung gehemmt werden.

Der Modulrahmen ist bevorzugt zur wandseitigen Montage ausgebildet und zur Wand hin mit Befestigungslöchern und Durchgangslöchern für Anschlußkabel und dergl. versehen.

Schutz wird auch beansprucht für eine Klingelanlage mit einem Modulrahmen nach der Erfindung, insbesondere dann, wenn diese Klingelanlage wenigstens eines der Module umfasst, die ausgewählt sind aus der Gruppe Kameramodul, Gegensprechmodul, Einzelklingelmodul, Symbolanzeigemodul, Multiklingelmodul, Ziffernblockmodul und Sicherheitszugangsmodul.

Schutz wird weiter beansprucht für ein solches Verfahren zur Montage einer Klingelanlage, wobei vorgesehen ist, dass der Modulrahmen montiert wird, in einem mechanisch dauerriegelenthemmten Zustand Module montiert und wie erforderlich getestet werden und erst danach die Dauerriegelenthemmung aufgehoben wird.

Die Erfindung wird nur beispielsweise anhand der Zeichnung beschrieben. In dieser ist dargestellt durch:
- Fig. 1: eine Draufsicht auf ein in einem Modulrahmen-Zwischensteg angeordnetes Verriegelungsaufhebungsmittel während der erfindungsgemäßen dauernden mechanischen Hemmung des Riegels;
- Fig. 2: das in einem Modulrahmen-Zwischensteg angeordnete Verriegelungsaufhebungsmittel von Fig. 1 in einem Zustand, in welchem keine Riegelhemmung bewirkt wird;
- Fig. 3: das in einem Modulrahmen-Zwischensteg angeordnete Verriegelungsaufhebungsmittel von Fig. 1 in einem Zustand, in welchem durch Aktorerregung eine Riegelhemmung bewirkt wird, also die Entnahme der Module ungehemmt erfolgen kann;
- Fig. 4: ein zum leichteren Verständnis herangezogenes Schema einer Modulverriegelung in Schnittansicht durch einen Rahmen auf Höhe eines Rahmenstegs mit Aufsicht auf eine schwenkbare Verriegelung, eingesetztem Modul und dem Endteil der Verriegelungsaufhebung;
- Fig. 5: eine Schnittansicht durch ein Ausführungsbeispiel einer tatsächlich gefertigten Variante;
- Fig .6: eine weitere Schnittansicht durch die Variante von Fig. 5.

In Fig. 4 ist ein Schnitt durch einen Modulrahmen 1 einer Klingelanlage gezeigt.

Der Modulrahmen 1 umfasst einen wandseitigen Boden 2, der wie üblich an den zur Montage erforderlichen Stellen (nicht gezeigt) durchbrochen ist und zur Aufnahme mehrere Module nebeneinander angeordnet ist. Zwischen den Modulen ist ein jeweiliger Steg 4 belassen.

Der Modulrahmen 1 besitzt eine Kante, die von den Modulen überkragt wird, vgl. Überkragungsbereich 5.

Zwischen Überkragungsbereich 5 und Boden ist nun ein Riegel 9 angeordnet. Dieser ist - zum leichteren Verständnis- hier als an von der Rahmenkante 6 abstehenden Arm 7 um eine Achse 8 schwenkbar gezeichnet. Es sei darauf hingewiesen, dass eine praktische Ausführung anders ausgeführt werden kann, wie nachfolgend anhand der Fig. 5 und 6 gezeigt werden wird, dass aber der hier beschriebene Aufbau das Verständnis der erfindungsgemäßen Verriegelung zu erleichtern vermag.

Der Riegel 9 besitzt eine Riegelnase 12 mit zur Oberseite des Rahmens hin eine abgeschrägter Fläche 10, auf weicher eine Modulunterkante 11 aufgleiten kann, was die Riegelnase in Richtung der Modulkante 6 bewegt, im hier gezeigten Erläuterungsbeispiel, indem der Riegel um die Achse 8 schwenkt. Sobald die Modulkante 11 sich an dem Riegel 9 vorbeibewegt hat, ist die Rückbewegung des Moduls, also die Entfernung des Moduls aus dem Rahmen solange verhindert, wie die Riegelnase 12 nicht an die Modulrahmenkante 6 herangeschwenkt ist.

Um die Riegelnase 12 jetzt in dieser verriegelnden Position zu halten, wird die Riegelnase 12 gegen das Modul gepresst. Dazu ist im Veranschaulichungsbeispiel unterhalb der Achse 8 ein linear verschiebliches Element 20 vorgesehen, das gegen die Rahmenkante gepresst wird.

Zwischen dem unteren Arm des Riegels 9 und dem verschieblichen Element 20 ist dabei eine Feder 13 vorgesehen, die den Riegel 9 ohne äußere Kraft in der Riegelposition hält, aber bei Einwirken von Kräften auf die abgeschrägte Fläche 10 bei Einschieben eines Moduls eine Zurückbewegung der Riegelnase 12 soweit erlaubt, dass das Modul 3 trotz Sperre durch das linear verschiebliche Element 20 noch einsetzbar ist. Zwischen Riegel 9 und Rahmenkante 6 ist weiter eine Druckfeder 14 vorgesehen, die den unteren Riegelarm ohne entgegenwirkende Kräfte des linear verschieblichen Elementes 20 weg von der Rahmenkante presst, was die Riegelnase 12 weg von der Modulkante bewegt, so dass die kragenförmige Modulkante nicht mehr übergriffen wird und das Modul frei entenhmbar ist. Durch die Bewegung des linear verschieblichen Elementes 20 kann damit festgelegt werden, ob nur ein Moduleinschub, aber keine Modulentnahme möglich sein soll oder ob auch eine Modulentnahme ermöglich ist.

Es ist weiter dargestellt ein entlang der Rahmenkante 6 verlaufender Kraftübertragungsstreifen 15, mit dem entsprechend der Linearposition des verschieblichen Elementes 20 alle entlang der Rahmenkante 6 vorgesehenen Modulriegel in gleicher Weise beeinflußt werden können.

Weiter dargestellt ist eine Trennwand 21, durch welche das linear verschiebliche Element hindurchtritt und die Teil des Rahmenstegs ist.

Die beschriebene Anordnung ist insoweit noch herkömmlich, auch wenn die bauliche Ausgestaltung der entsprechenden Elemente sowohl herkömmlicher Anordnungen wie auch der Erfindung von der vorstehenden, zur Funktionserläuterung beschriebenen abweichen kann.

Aus dem vorstehenden ist aber ersichtlich, dass durch ein linear bewegliches Element eine Verriegelung zugelassen oder verhindert werden kann. Es soll nunmehr eine weitere Ausführungsform eines Riegels beschrieben werden, bei welcher dies ebenso der Fall ist. Dazu wird Bezug genommen auf die Fig. 5 und 6.

In den Fig. 5 und 6 sind weitgehend gleiche Bezugszeichen verwendet, um auf gleiche oder ähnliche Elemente Bezug zu nehmen. Um klarzustellen, dass im nachfolgenden Text auf ein anderes Ausführungsbeispiel Bezug genommen wird, wird aber, nur im Beschreibungstext, für die zweite Variante den Bezugszeichen eine römische II hinzugefügt.

In den Fig. 5 und 6 ist wiederum ein Schnitt durch einen Modulrahmen 1II einer Klingelanlage gezeigt.

Der Modulrahmen 1II umfasst wiederum einen wandseitigen Boden 2II, der wie üblich an den zur Montage erforderlichen Stellen (nicht gezeigt) durchbrochen ist und zur Aufnahme mehrere Module nebeneinander angeordnet ist. Auch zwischen den Modulen ist ein jeweiliger Steg 411 belassen.

Der Modulrahmen 1II besitzt eine Kante, die von den Modulen überkragt wird, vgl. Überkragungsbereich 5II.

Beim Überkragungsbereich 511 ist wiederum ein Riegel 911 vorgesehen. Dieser Riegel 911 weist eine Riegelnase 1211 auf mit zur Oberseite des Rahmens hin abgeschrägter Fläche 10II, auf welcher eine Modulunterkante 11II aufgleiten kann, was die Rieglnase 12II in Richtung Modulkante 611 bewegt. Sobald die Modulkante 11II sich an dem Riegel 911 vorbeibewegt hat, ist die Rückbewegung des Moduls, also die Entfernung des Moduls aus dem Rahmen solange verhindert, wie die Riegelnase 1211 nicht an die Modulrahmenkante 611 heranbewegt ist.

Um den Riegel 911 jetzt in dieser verriegelnden Position zu halten, wird er mit einer Feder 14II gegen das Modul gepresst.

Zwischen dem unteren Arm der Riegelnase 911 und dem verschieblichen Element 2011 ist dabei eine Feder 1411 vorgesehen, die die Riegelnase 12II ohne äußere Kraft in der Riegelposition hält, aber bei Einwirken von Kräften auf die abgeschrägte Fläche 10II bei Einschieben eines Moduls eine Zurückbewegung der Riegelnase 12II soweit erlaubt, das das Modul 3II trotz Sperre durch das linear verschiebliche Element 1311 noch einsetzbar ist.

Zwischen Riegelnase 12II und Rahmenkante 6II ist dabei das linear verschiebliche Element 13II vorgesehen, was die Riegelnase 12II weg von der Modulkante bewegt, so dass die kragenförmige Modulkante nicht mehr übergriffen wird und das Modul frei entenhmbar ist.

Durch die Bewegung des linear verschieblichen Elementes 2011 kann damit festgelegt werden, ob nur ein Moduleinschub, aber keine Modulentnahme möglich sein soll oder ob auch eine Modulentnahme ermöglich ist.

Es ist weiter dargestellt ein entlang der Rahmenkante 6II verlaufender Kraftübertragungsstreifen 1511, mit dem alle entlang der Rahmenkante 611 vorgesehenen Modulriegel in gleicher Weise beeinflußt werden können.

Weiter dargestellt ist eine Trennwand 2111, durch welche das linear verschiebliche Element hindurchtritt und die Teil des Rahmenstegs ist.

Während vorstehend Möglichkeiten der Verriegelung und Möglichkeiten deren Hemmung durch linear bewegliche Elemente beschrieben wurden, soll nunmehr angegeben werden, wie sich erfindungsgemäß eine Verriegelungshemmung ausgestalten läßt. Dazu wird jetzt unter Bezugnahme auf die Fig. 1 bis 3 eine erfindungsgemäße Verriegelungshemmung beschrieben.

Das durch die Wand 21 hindurchtretende linear verschiebliche Elemente ist über eine langgestreckten Bereich 22 weitergeführt bis zu einem elektromagnetisch erregbaren Aktor 23.

Der elektromagnetisch erregbare Aktor 23 ist über eine Stromversorgungsleitung (nicht gezeigt) mit einer extern des Rahmens vorgesehenen Stromquelle erregbar. Die Stromquelle kann entweder entfernt vom Rahmen beispielsweise in einem Haus, an dem die Klingelanlage benutzt wird, vorgesehen werden oder, z.B. in einem Modul, z.B. realisiert mit einer Notbatterie. Bei Anordnung der Stromquelle in einem Modul, z.B. einem Tastenfeld, kann gegebenenfalls eine Tastenkombination bestimmt werden, auf deren Eingabe hin die Stromquelle aktiviert wird. Die Stromquelle ist so ausgebildet, dass der Aktor nur eine bestimmte Zeit erregt wird und danach die Erregung endet.

Der Aktor 23 ist monostabil, wobei er in erregtem Zustand das linear verschiebliche Element einzieht, vgl. Fig 3, Pfeil 25, während ohne Aktorerregung das linear verschiebliche Element ausgefahren ist, vgl. Fig. 2, Pfeil 25a. Wie ersichtlich, ist Pfeil 25 entsprechend der unterschiedlichen Weite des Ausfahrens kürzer als Pfeil 25a.

Um die in aktor-erregungsfreiem Zustand erwünschte weit ausgefahrene Position des linear verschieblichen Elementes 20 zuerreichen, ist eine Druckfeder 26 vorgesehen, die sich einerseits auf einer Zwischenwand 27 abstützt, die zwischen Aktor 23 und Wand 21 vorgesehen ist, und andererseits am verschieblichen Element 20 abstützt, und zwar hier an einer Verbreiterung 28, die am langgestreckten Bereich 22 des Elementes 20 vorgesehen ist.

Dieser langgestreckte Bereich 22 ist beabstandet zur Wand 21 angeordnet und zwar soweit beabstandet, dass ein drehbares Element 30 seitlich daneben, aber auf Höhe der Beabstandung Platz findet. Dieses drehbare Element 30 realisiert, wie nachfolgend ersichtlich sein wird, auf die folgende Weise eine mechanische Dauerhemmung für die Verriegelung. Es ist damit ein aktorunabhängiges Verriegelungsaufhebemittel, das eine Dauerriegelhemmung bewirkt.

Das drehbare Element ist nicht rotationssymmetrisch, sondern hat eine Aussparung 32. Diese Aussparung ist hier etwa rechtwinklig dargestellt, wobei die Übergänge zur verbleibenden Kreiskontur gerundet sind, vgl. Bezugszahl 34.

Das drehbare Element ist um eine Achse 31 drehbar, die senkrecht auf den Rahmenboden steht. Das drehbare Element reicht (nicht dargestellt) dabei bis in den Bereich der Stegoberkante, welcher im Betrieb aber von überkragenden Modulen überdeckt ist. Dort ist eine Konturierung wie ein Kreuzschlitz vorgesehen, um das drehbare Element zwischen 2 Positionen zu verdrehen, die in Fig 1 und 2 unterscheidbar sind.

In einer der Drehpositionen, vgl. Fig 2, ist die Aussparung 32 des Drehelements 30 so positioniert, dass die Verbreiterung 28 darin zu liegen kommt. Dies erlaubt dem linear verschieblichen Element 20 eine soweit ausgefahrene Position einzunehmen, dass die Verrieglung wirksam ist.

In der anderen Drehposition, vgl. Fig 1, ist das verschiebliche Element 20 durch das Drehelement 30 durch dessen Eingriff mit der Verbreiterung 28 entgegen der Kraft der Druckfeder 26 weg von der Wand 21 gedrängt und somit die Verriegelung nicht wirksam.

Die Anordnung wird verwendet wie folgt:
Zunächst wird der Rahmen in herkömmlicher Weise an der Wand befestigt. Dann wird sichergestellt, dass sich das Riegelsperrelement in seiner Einrastverhinderungsposition befindet, also der Riegelmechanismus außer Kraft gesetzt ist.

Es werden die für den Rahmen vorgesehenen Module in die für sie jeweils vorgesehene Position Rahmen eingesetzt und sichergestellt, dass diese einwandfrei funktionieren. Solange dies noch nicht der Fall ist, oder sofern der Benutzer sich nach Montage kurzfristig entscheidet, die Positionen der Module zu wechseln, können die in den Rahmen eingesetzten Module ohne weiteres entfernt werden.

Sobald die Funktionsprüfung als Teil der Montage beendet ist, wird jenes Modul entfernt, das sich vor der Riegelhemmung befindet. Durch Drehung der jetzt von der Rahmenoberseite her erreichbaren Riegelhemmung wird die Verriegelung unter Wirkung der Druckfeder in ihre verriegelnde Ruhelage bewegt.

Die noch im Rahmen befindlichen Module sind dadurch bereits verriegelt, ohne dass das Wieder-Einsetzen des zum Aktivieren der Verriegelung entfernten Moduls beeinträchtigt wird.

Das zum Aktivieren der Verriegelung zunächst entfernte Moduls wird dann wieder in den Rahmen eingesetzt, worauf auch hier die Verriegelung einschnappt. Damit sind alle Module verriegelt.

Die Anordnung kann nun geschützt gegen Diebstahl und Sabotage benutzt werden. Durch die Verriegelung ist eine Entfernung der Module ohne Werkzeug verhindert und auch mit Werkzeug ist ein Diebstahl nur unter Zerstörung der Anordnung möglich; die dabei hinterlassenen Spuren am Rahmen bieten zugleich einen wirksamen Schutz gegen Sabotageversuche.

Wenn nach einiger Zeit ein Modul getauscht werden soll, etwa um dem Wunsch nach geänderten Funktionen zu genügen, wird der elektromagnetische Aktor erregt, der die Riegelhemmung in die riegelfreigebende Position zieht.

Dies kann vom Inneren des Objektes geschehen, z.B. durch Übertragung geeigneter Steuersignale oder durch Betätigung bestimmter Tasten oder Tastenfolgen an einem der Module, was über die darin vorgesehene Logikschaltung den elektromagnetischen Aktor befristet erregt.

Durch die zur Erregung des Aktors verwendete Schaltung wird dabei sichergestellt, dass diese Erregung des elektromagnetischen Aktors zeitlich nur befristet ist, damit ohne zusätzliche Betätigung nach Ablauf der Erregungszeit automatisch wieder eine Sicherheit gegen Diebstahl gewährleistet ist. Eine nur versehentliche Entriegelung bleibt somit in der Regel ohne Folgen.

Während der Zeit der Erregung des elektromagnetischen Aktors können die Module hingegen ohne Verriegelung entfernt werden. Wird dabei das Modul vor der Riegelhemmung entfernt, kann zugleich am Rahmen die Riegelsperre in die riegelhemmende Position zurück gestellt werden. Dies erlaubt einen neuerlichen Test der dann zu verbauenden Module und es kann nach Beendigung der Tests wiederum die Sicherung aktiviert werden und das diese verdeckende Modul zurück eingesetzt werden.

Es ist demnach möglich, die Anordnung reversibel gesichert oder ungesichert zu betreiben.

## Patentansprüche

1. Modulrahmen für Klingelanlagenmodule mit einem Modulverriegelungsmittel zur Verriegelung einzusetzender Module am Rahmen
und
einem Verriegelungsaufhebungsmittel zur Verriegelungsaufhebung während einer Aktorerregung
**dadurch gekennzeichnet, dass**
das Verriegelungsaufhebungsmittel weiter eine aktorunabhängige und wahlweise einstellbare Dauerriegelhemmung besitzt.

2. Modulrahmen nach dem vorhergehenden Anspruch, **dadurch gekennzeichnet, dass** das Verriegelungsaufhebemittel ein linear bewegliches Element umfasst, das Abhängig von der Verschiebeposition mit dem Modulverriegelungsmittel in verriegelungsaufhebenden Eingriff tritt,
wobei insbesondere das Verriegelungsmittel schwenkbare Elemente umfasst und die Schwenklage im Ansprechen auf die eingenommene Linearposition bestimmbar ist.

3. Modulrahmen nach einem der vorhergehenden Ansprüche,
**dadurch gekennzeichnet, dass** das Verriegelungsaufhebemittel ein drehbares Element umfasst, das in wenigstens einer Drehstellung das linear bewegliche Element zur Dauerriegelhemmung in eine erste Linearposition drängt und das in wenigstens einer zweiten Drehstellung eine Bewegung des linear beweglichen Elements in eine Verriegelungsposition erlaubt, insbesondere derart, dass der erregbare Aktor das linear bewegliche Element aus dieser Verriegelungsposition heraus bewegen kann.

4. Modulrahmen nach dem vorhergehenden Anspruch, **dadurch gekennzeichnet, dass** das Drehelement von der Oberseite aus bedienbar ist.

5. Modulrahmen nach einem der vorhergehenden Ansprüche, **dadurch gekennzeichnet, dass** wenigstens ein Modulverriegelungsmittel für wenigstens ein Modul verdeckt im Rahmen angeordnet ist.

6. Modulrahmen nach dem vorhergehenden Anspruch **dadurch gekennzeichnet, dass** das Verriegelungsaufhebungsmittel für alle im Rahmen anzuordnenden Module wirkt.

7. Modulrahmen nach einem der vorhergehenden Ansprüche, **dadurch gekennzeichnet, dass** er zur wandseitigen Montage ausgebildet ist.

8. Klingelanlage mit einem Modulrahmen nach einem der vorhergehenden Ansprüche.

9. Klingelanlage nach dem vorhergehenden Anspruch, **dadurch gekennzeichnet, dass** wenigstens eines der Module ausgewählt ist aus der Gruppe Kameramodul, Gegensprechmodul, Einzelklingelmodul, Symbolanzeigemodul, Multiklingelmodul, Ziffernblockmodul und Sicherheitszugangsmodul.

10. Verfahren zur Montage einer Klingelanlage nach dem vorhergehenden Anspruch, **dadurch gekennzeichnet, dass** der Modulrahmen montiert wird, in einem mechanisch dauerriegelenthemmten Zustand Module montiert und wie erforderlich getestet werden und erst danach die Dauerriegelenthemmung aufgehoben wird.

## Claims

1. A module frame for bell system modules having a
module locking means for locking modules, which are to be inserted, to the frame and
a locking canceling means for canceling locking during actuator excitation, **characterized in that**
the locking canceling means further exhibits an actuator-independent and selectively adjustable permanent catch blocking.

2. The module frame according to the preceding claim, **characterized in that** the locking canceling means comprises a linearly moving element which engages, so as to cancel locking, with the module locking means depending on the displacement position, wherein the locking means, in particular, comprises pivotable elements and the pivot position is determinable in response to the assumed linear position.

3. The module frame according to any one of the preceding claims, **characterized in that** the locking canceling means comprises a rotatable element which, in at least one rotation position, pushes the linearly moving element into a first linear position for permanent catch blocking and which, in at least a second rotation position, allows movement of the linearly moving element into a locking position, in particular in such a way that the excitable actuator can move the linearly moving element out of this locking position.

4. The module frame according to the preceding claim, **characterized in that** the rotatable element can be operated from the top.

5. The module frame according to any one of the preceding claims, **characterized in that** at least one module locking means for at least one module is arranged in the frame in a concealed manner.

6. The module frame according to the preceding claim, **characterized in that** the locking canceling means acts on all modules which are to be arranged in the frame.

7. The module frame according to any one of the preceding claims, **characterized in that** it is designed to be mounted on a wall.

8. A bell system having a module frame according to any one of the preceding claims.

9. The bell system according to the preceding claim, **characterized in that** at least one of the modules is selected from the group comprising a camera module, a talk-back module, a single bell module, a symbol display module, a multiple bell module, a number block module and a security access module.

10. A method for assembling a bell system according to the preceding claim, **characterized in that** the module frame is mounted, modules are mounted in a mechanically permanently catch-unblocked state and tested as required, and only then the permanent catch unblocking is canceled.

## Revendications

1. Cadre modulaire pour modules de système de sonnette, comportant un moyen de verrouillage de modules destiné à verrouiller les modules à utiliser sur le cadre
et
un moyen de déverrouillage destiné à lever le verrouillage lors d'une excitation d'actionneur,
**caractérisé**
**en ce que** le moyen de déverrouillage présente en outre une fonction de verrouillage permanent, indépendante de l'actionneur et réglable de manière sélective.

2. Cadre modulaire selon la revendication précédente, **caractérisé en ce que** le moyen de déverrouillage comprend un élément déplaçable linéairement, lequel entre en contact de déverrouillage avec le moyen de verrouillage de modules en fonction de sa position de déplacement,
le moyen de verrouillage comprenant en particulier des éléments pivotants, et la position de pivotement étant déterminable en réaction à la position linéaire adoptée.

3. Cadre modulaire selon l'une des revendications précédentes, **caractérisé en ce que** le moyen de déverrouillage comprend un élément rotatif, lequel contraint, dans au moins une position de rotation, l'élément déplaçable linéairement vers une première position linéaire pour le verrouillage permanent et permet, dans au moins une deuxième position de rotation, un déplacement de l'élément déplaçable linéairement vers une position de verrouillage, en particulier de manière à permettre le refoulement par l'actionneur excitable de l'élément déplaçable linéairement hors de ladite position de verrouillage.

4. Cadre modulaire selon la revendication précédente, **caractérisé en ce que** l'élément rotatif peut être actionné depuis le haut.

5. Cadre modulaire selon l'une des revendications précédentes, **caractérisé en ce qu'**au moins un moyen de verrouillage de modules pour au moins un module est disposé de manière à être caché dans le cadre.

6. Cadre modulaire selon la revendication précédente, **caractérisé en ce que** le moyen de déverrouillage est fonctionnel pour tous les modules à disposer dans le cadre.

7. Cadre modulaire selon l'une des revendications précédentes, **caractérisé en ce qu'**il est prévu pour un montage mural.

8. Système de sonnette avec un cadre modulaire selon l'une des revendications précédentes.

9. Système de sonnette selon la revendication précédente, **caractérisé en ce qu'**au moins un des modules est choisi dans le groupe composé de : module de caméra, module d'interphone, module de sonnette simple, module d'affichage de symbole, module de sonnettes multiples, module de bloc numérique et module d'accès de sécurité.

10. Procédé de montage d'un système de sonnette selon la revendication précédente, **caractérisé en ce que** le cadre modulaire est monté, des modules sont montés dans un état de déverrouillage mécanique permanent et testés conformément aux exigences, le déverrouillage permanent n'étant levé qu'ensuite.
